# EUROPÄISCHE PATENTSCHRIFT

(11) **EP 3 930 913 B1**
(45) Veröffentlichungstag und Bekanntmachung des Hinweises auf die Patenterteilung: **26.07.2023**
(21) Anmeldenummer: 20711050.3
(22) Anmeldetag: 27.02.2020
(51) Int. Cl.: B05B 5/00, B05B 15/00, B05B 12/00

(54) **HECKSCHALE FÜR EINE SPRÜHPISTOLE SOWIE SPRÜHPISTOLE MIT EINER SOLCHEN HECKSCHALE**
REAR BOWL FOR A SPRAY GUN AND SPRAY GUN WITH SUCH A REAR BOWL
BOL ARRIÈRE POUR UN PISTOLET DE PULVÉRISATION ET PISTOLET DE PULVÉRISATION AVEC UN TEL BOL ARRIÈRE

(30) Priorität: 01.03.2019 DE 102019105244
(43) Veröffentlichungstag der Anmeldung: 05.01.2022
(73) Patentinhaber: Gema Switzerland GmbH, 9015 St. Gallen (CH)
(72) Erfinder: TOBLER, Roger, 9100 Herisau (CH)
(74) Vertreter: Meissner Bolte Partnerschaft mbB
(86) Internationale Anmeldenummer: PCT/EP2020/055086
(87) Internationale Veröffentlichungsnummer: WO 2020/178114

(56) Entgegenhaltungen:
- DE-A1- 19 538 252
- GB-A- 2 067 923
- US-A1- 2013 075 497
- US-A1- 2017 304 853
- US-B1- 6 536 688

## Beschreibung

Die vorliegende Erfindung betrifft allgemein das technische Gebiet der Sprühbeschichtung von Objekten.

Gemäß einem Aspekt der Erfindung betrifft diese insbesondere eine Sprühpistole zum Sprühbeschichten von Objekten mit pulverförmigem Beschichtungsmaterial. Die Erfindung ist jedoch nicht darauf beschränkt, sondern kann auch für Sprühpistolen zum Sprühbeschichten von Objekten mit flüssigem Beschichtungsmaterial verwendet werden.

Insbesondere betrifft die Erfindung eine optimierte Heckschale für Sprühpistolen, mit welcher die Rückseite eines Grundkörpers einer Sprühpistole abdeckbar ist. Die Druckschrift US 6,536,688 B1 betrifft eine Handgriffstruktur für eine Wassersprühpistole.

Die Druckschrift US 10,293,351 B2 betrifft eine Sprühpistole zum Versprühen von Lack.

Die Druckschrift GB 2,067,923 A betrifft eine weitere Sprühpistole zur Hochdruckreinigung.

Die Druckschrift US 2013/0075497 A1 betrifft eine Griffstruktur für eine Wassersprühpistole.

Die Druckschrift DE 195 38 252 A1 betrifft eine Griffstruktur für motorgetriebene Werkzeuge mit einem Griffabschnitt, der in Baueinheit mit dem Hauptkörper des motorgetriebenen Werkzeugs ausgebildet ist.

Sprühpistolen der hierin berücksichtigten Art sind bereits aus dem Stand der Technik bekannt. Beispielsweise betrifft die Druckschrift EP 0 383 030 A1 eine Sprühpistole zum Sprühbeschichten von Objekten mit Beschichtungspulver. Die aus diesem Stand der Technik bekannte Sprühpistole weist ein Griffteil und einen mit dem Griffteil verbundenen Pistolenlauf auf.

Insbesondere bei Pulver-Sprühpistolen entsteht bei deren Verwendung feiner Pulverstaub, welcher in unerwünschter Weise in die Pistole eindringen kann. Bei Sprühpistolen für flüssiges Beschichtungsmaterial besteht die Gefahr, dass sich zerstäubte Flüssigkeitspartikel im Inneren der Sprühpistole ablagern. Sowohl bei Pulver-Sprühpistolen als auch bei Flüssigkeits-Sprühpistolen besteht die grundsätzliche Gefahr, dass an Grenzflächen zwischen den Pistolenteilen Hochspannungs-Kriechwege zwischen Hochspannungsteilen zur elektrostatischen Aufladung des Beschichtungsmateriales und davon elektrisch zu isolierenden Pistolenteilen entstehen.

Ein weiterer Nachteil der aus dem Stand der Technik allgemein bekannten Sprühpistolen ist darin zu sehen, dass die Griffteile der Sprühpistolen in ergonomischer Hinsicht häufig nicht optimal ausgebildet sind. Darüber hinaus weisen die aus dem Stand der Technik bekannten Sprühpistolen den Nachteil auf, dass diese im Hinblick auf Biegung und Torsion häufig nicht die notwendige Steifigkeit aufweisen.

Von daher liegt der Erfindung die Aufgabe zu Grunde, bezüglich der angesprochenen Probleme Abhilfe zu schaffen.

Die der Erfindung zu Grunde liegende Aufgabe wird durch den Gegenstand des unabhängigen Patentanspruchs 1 gelöst, wobei vorteilhafte Weiterbildungen der erfindungsgemäßen Sprühpistole in den abhängigen Patentansprüchen 2 bis 15 angegeben sind.

Demgemäß betrifft die Erfindung insbesondere eine Sprühpistole, welche ein Griffteil und einen mit dem Griffteil verbundenen Pistolenlauf aufweist, wobei eine Heckschale auf die Rückseite eines Grundkörpers der Sprühpistole aufgesteckt ist.

Die Heckschale weist einen als Griffschale ausgebildeten ersten Bereich auf, welcher ausgebildet ist, den Griffkörper der Sprühpistole insbesondere rückseitig abzudecken. Des Weiteren weist die Heckschale einen als Abdeckschale ausgebildeten zweiten Bereich auf zur rückseitigen Abdeckung eines hinteren Bereiches des Pistolenlaufes.

An dem zweiten Bereich der Heckschale ist mindestens ein Verbindungselement vorgesehen, über welches bedarfsweise eine lösbare Verbindung mit einem zumindest bereichsweise komplementär hierzu ausgebildeten Teil ausgebildet werden kann.

Erfindungsgemäß ist insbesondere vorgesehen, dass die gesamte Heckschale zusammen mit dem mindestens einem Verbindungselement als ein monolithisches Kunststoff-Bauteil, insbesondere Kunststoff-Spritzgussteil, ausgebildet ist.

Die mit der Erfindung erzielbaren Vorteile liegen auf der Hand: durch das Vorsehen einer als monolithisches Kunststoff-Bauteil ausgeführten Heckschale kann der hintere Bereich der Sprühpistole und insbesondere der Bereich, welcher das Griffteil der Sprühpistole mit dem Pistolenlauf verbindet, besonders biege- und torsionssteif ausgeführt werden, was sich unmittelbar auf eine vereinfachte Handhabung der gesamten Sprühpistole auswirkt.

Darüber hinaus wird mit der einstückig ausgeformten Heckschale erreicht, dass die gesamte Sprühpistole optimal abgedichtet werden kann, da die Grenzflächenbereiche, durch welche Beschichtungsmaterial gelangen kann, minimiert sind.

Ein weiterer entscheidender Vorteil ist darin zu sehen, dass der als Griffschale ausgebildeter erster Bereich einstückig und nahtlos, d.h. monolithisch, mit dem als Abdeckschale ausgebildeten zweiten Bereich verbunden ist. Auf diese Weise ist der Griffteil der Sprühpistole ergonomisch verbessert, da keine störenden Übergänge vorhanden sind, die gegebenenfalls zu Verletzungen an der Hand des Bedieners der Sprühpistole führen können.

Gemäß Ausführungsformen der vorliegenden Erfindung kann die Heckschale ferner einen Übergangsbereich aufweisen, welcher den als Griffschale ausgebildeten ersten Bereich mit dem als Abdeckschale ausgebildeten zweiten Bereich verbindet. Bei dieser Ausführungsform ist der Übergangsbereich zusammen mit dem als Griffschale ausgebildeten ersten Bereich und dem als Abdeckschale ausgebildeten zweiten Bereich insgesamt als monolithisches Kunststoff-Bauteil ausgebildet.

Gemäß bevorzugten Realisierungen der erfindungsgemäßen Heckschale ist vorgesehen, dass der als Griffschale ausgebildete erste Bereich im Querschnitt gesehen zumindest bereichsweise annähernd U- oder V-förmig ist und eine rückseitige Wandung und zwei daran einstückig angeformte Seitenwände aufweist. Hierbei bietet es sich an, wenn die Außenflächen der rückseitigen Wandung und der daran angeformten Seitenwände des als Griffschale ausgebildeten ersten Bereiches zumindest bereichsweise eine zur Erhöhung der Griffsicherheit angepasste Konfiguration, und insbesondere Beschaffenheit aufweisen.

Gemäß bevorzugten Realisierungen der erfindungsgemäßen Heckschale weisen die Außenflächen der rückseitigen Wandung und der daran angeformten Seitenwände des als Griffschale ausgebildeten ersten Bereiches eine Mehrkant-Wellenform auf, die insbesondere an die Hand des Bedieners der Sprühpistole angepasst ist.

Dieser Ausführungsform liegt die Erkenntnis zu Grunde, dass beim Greifen des Griffteiles der Sprühpistole der Bediener zwangsläufig die Finger der greifenden Hand zumindest teilweise abwinkelt oder abwinkeln muss. Von daher ist eine in ergonomischer Hinsicht optimale Form des Griffteiles bzw. des als Griffschale ausgebildeten ersten Bereiches eine ergonomische Mehrkant-Wellenform, um eine perfekte Griffsicherheit zu schaffen.

Selbstverständlich ist die Erfindung jedoch nicht auf solche speziellen Ausgestaltungen des als Griffschale ausgebildeten ersten Bereiches beschränkt.

Gemäß Ausführungsformen der erfindungsgemäßen Heckschale ist vorzugsweise in der rückseitigen Wandung des als Griffschale ausgebildeten ersten Bereiches mindestens eine Kabelzugentlastung integriert. Dadurch, dass bei dieser Ausführungsform die Kabelzugentlastung in der Heckschale und im Einzelnen in der rückseitigen Wandung des als Griffschale ausgebildeten ersten Bereiches integriert ist, kann die Sprühpistole besonders kompakt ausgeführt werden.

Im Hinblick auf den als Abdeckschale ausgebildeten zweiten Bereich der Heckschale ist gemäß Ausführungsformen der vorliegenden Erfindung vorgesehen, dass dieser Bereich im Querschnitt zumindest bereichsweise annähernd U-förmig ist mit einer rückseitigen Wandung und zwei daran einstückig angeformten Seitenwänden. Gemäß Ausführungsformen der erfindungsgemäßen Heckschale weist der als Abdeckschale ausgebildete zweite Bereich ferner eine dem als Griffschale ausgebildeten ersten Bereich zumindest teil- oder bereichsweise gegenüberliegende obere Wandung auf. Diese obere Wandung ist einstückig an der rückseitigen Wandung und den daran angeformten Seitenwänden des als Abdeckschale ausgebildeten zweiten Bereiches angeformt.

Hierbei bietet es sich an, dass das zumindest eine Verbindungsteil einstückig an dieser oberen Wandung angeformt ist. Als Verbindungsteil kommt insbesondere ein haken- oder ösenförmiges Element in Frage.

Gemäß vorteilhaften Weiterbildungen der erfindungsgemäßen Heckschale ist in der rückseitigen Wandung des als Abdeckschale ausgebildeten zweiten Bereiches zumindest eine insbesondere zurückversetzte Öffnung für mindestens ein Bedienelement und/oder mindestens ein Anzeigeelement der Sprühpistole vorgesehen. Die mindestens eine Öffnung ist insbesondere ausgebildet, das mindestens eine Bedienelement und/oder das zumindest eine Anzeigeelement der Sprühpistole in einer vertieften Weise aufzunehmen und/oder einzubetten, um so einen optimalen Schutz des Bedienelementes bzw. des Anzeigeelementes zu gewährleisten, während gleichzeitig das Eindringen von Beschichtungsmaterial in dem Randbereich der Öffnung wirksam verhindert wird.

Alternativ oder zusätzlich hierzu ist es denkbar, dass in der Heckschale und vorzugsweise in einer Seitenwand des als Abdeckschale ausgebildeten zweiten Bereiches mindestens eine Aufnahme für einen Schalter oder dergleichen und vorzugsweise ein relativ zu der Heckschale beweglich angeformtes Element zum Betätigen eines Schalters oder dergleichen ausgebildet, insbesondere integral ausgebildet ist.

Mit diesen Weiterbildungen können somit diverse Funktionalitäten in die monolithisch ausgeführte Heckschale integriert werden.

So ist bei bevorzugten Ausführungsformen beispielsweise vorgesehen, dass in der Heckschale und vorzugsweise in dem Material einer Seitenwand des als Abdeckschale ausgebildeten zweiten Bereiches mindestens ein galvanisch leitendes Erdungselement integriert ist. Das mindestens eine Erdungselement dient dazu, eine Gegenelektrode der Sprühpistole zu erden bzw. auf ein Erdungspotential zu setzen. Hierzu kann im zusammengebauten Zustand der Sprühpistole das in der Heckschale integrierte Erdungselement über einen Erdungsleiter, wie beispielsweise einen galvanisch leitenden Verbindungssteg, mit einer in der Nähe einer Aufladungselektrode der Sprühpistole angeordnete Gegenelektrode verbunden werden, um so die Gegenelektrode an ein elektrisches Potential anzuschließen, welches verschieden von dem elektrischen Potential ist, an welches die Aufladungselektrode angeschlossen ist. Auf diese Weise kann über die Gegenelektrode und das in der Heckschale integrierte Erdungselement mindestens einen Teil der beim elektrischen Aufladen des Beschichtungspulvers erzeugten freien Ionen aufgenommen werden.

Vorzugsweise ist dabei das in der Heckschale integrierte Erdungselement über eine insbesondere im Inneren des Handgriffes der Sprühpistole verlaufende elektrische Leitung mit der Erdung oder einem Potentialanschluss elektrisch leitend verbunden.

Um einen Zusammenbau der Sprühpistole zu erleichtern, kann vorgesehen sein, dass an dem vorderen Längsrand der Seitenwände der Heckschale zumindest bereichsweise eine Zentrierung, insbesondere in Gestalt einer Zentrierlasche oder dergleichen, vorgesehen ist. Die Zentrierung ist ausgebildet, um insbesondere ein selbstständiges Ausrichten der Lage der Heckschale relativ zu der Rückseite des Grundkörpers der Sprühpistole bei der Montage der Heckschale an der Rückseite des Grundkörpers zu bewirken.

Alternativ oder zusätzlich ist es von Vorteil, wenn an dem vorderen Längsrand der Seitenwände der Heckschale und insbesondere in oder an der Stirnfläche des vorderen Längsrandes der Seitenwände der Heckschale zumindest bereichsweise ein zumindest bereichsweise abgestufter Bereich ausgeführt ist. Auf diese Weise kann wirksam eine optimale Abdichtung gegenüber der Rückseite des Grundkörpers der Sprühpistole erreicht werden, da durch den abgestuften Bereich ein Labyrinthdichtungsbereich ausbildbar ist.

Die Heckschale ist auf die Rückseite des Grundkörpers der Sprühpistole aufsteckbar, wobei gemäß bevorzugten Realisierungen lediglich eine einzige Schraube genügt, um die Heckschale an dem Grundkörper der Sprühpistole entsprechend zu fixieren. Dies reduziert weiter die Gefahr des Eindringens von Beschichtungsmaterial in die Sprühpistole, da nur eine geringe Anzahl von (im besten Fall nur eine einzige) Öffnung zur Aufnahme einer Schraube in der Heckschale vorgesehen sein muss.

Vorzugsweise ist die gesamte Heckschale als ein monolithisches Bauteil aus einem antistatischen Kunststoffmaterial ausgebildet. Als bevorzugtes Kunststoffmaterial sei an dieser Stelle Polyamid-12 genannt, wobei allerdings auch andere Kunststoffmaterialien grundsätzlich geeignet wären.

Nachfolgend wird unter Bezugnahme auf die beiliegenden Zeichnungen eine exemplarische Ausführungsform der vorliegenden Erfindung näher beschrieben.

### Es zeigen:

- FIG. 1: schematisch und in einer Seitenansicht eine exemplarische Ausführungsform der erfindungsgemäßen Sprühpistole mit der optimierten Heckschale im montierten Zustand;
- FIG. 2: schematisch und in einer Explosionsansicht die exemplarische Ausführungsform der erfindungsgemäßen Sprühpistole gemäß FIG. 1;
- FIG. 3: schematisch und in einer ersten isometrischen Ansicht die exemplarische Ausführungsform der erfindungsgemäßen Sprühpistole gemäß FIG. 1;
- FIG. 4: schematisch und in einer isometrischen Explosionsansicht die exemplarische Ausführungsform der erfindungsgemäßen Sprühpistole gemäß FIG. 3; und
- FIG. 5: schematisch und in einer zweiten isometrischen Explosionsansicht die exemplarische Ausführungsform der erfindungsgemäßen Sprühpistole gemäß FIG. 1.

Die erfindungsgemäße Sprühpistole 1, wie sie schematisch anhand einer exemplarischen Ausführungsform in den Zeichnungen gezeigt ist, dient insbesondere dazu, um Beschichtungsmaterial auf einen (in den Zeichnungen nicht gezeigten) Gegenstand aufzutragen.

Bei der dargestellten Ausführungsform der erfindungsgemäßen Sprühpistole 1 handelt es sich um das auf den Gegenstand aufzutragende Beschichtungsmaterial insbesondere um elektrostatisch aufgeladenes oder aufladbares Beschichtungspulver.

Es ist jedoch vorgesehen, dass eine erfindungsgemäß aufgebaute Sprühpistole 1 auch zum Auftragen von anderen Beschichtungsmaterialien anstelle von elektrostatisch aufgeladenem Beschichtungspulver auf einen Gegenstand verwendet werden kann. Beispielsweise kann die Sprühpistole 1 zum Auftragen von flüssigen Beschichtungsmaterialien auf einen Gegenstand angewandt werden.

Die Sprühpistole 1, wie sie in den Zeichnungen schematisch dargestellt ist, weist im Wesentlichen ein Griffteil 2 und einen mit dem Griffteil 2 verbundenen Pistolenlauf 3 auf.

Das manuell greifbare Griffteil 2 weist, wie es insbesondere den Explosionsdarstellungen entnommen werden kann, einen Grundkörper 4 auf, welcher mit einem Grundkörper 4 des Pistolenlaufes 3 verbunden ist. Vorzugsweise ist der Grundkörper 4 des Griffteils 2 einstückig mit dem Grundkörper 4 des Pistolenlaufes 3 ausgebildet, beispielsweise als ein monolithisch ausgeführtes Kunststoff-Spritzgussteil. Auf diese Weise wird ein insbesondere einstückiger Grundkörper 4 der Sprühpistole 1 geschaffen.

Der Pistolenlauf 3 der Sprühpistole 1 weist einen sich bis zu einer Düsenanordnung 6 erstreckenden ersten (vorderen) Bereich 3a sowie einen rückseitigen zweiten (hinteren) Bereich 3b auf. Hierbei ist vorgesehen, dass das Griffteil 2 zwischen dem vorderen und hinteren Bereich 3a, 3b angeordnet ist, und zwar vorzugsweise in einem Bereich, bei welchem das Griffteil 2 über dem Schwerpunkt des gesamten Pistolenlaufes 3 angeordnet ist. Dies fördert das Wohlbefinden des Bedieners der Sprühpistole 1 während der Anwendung der Sprühpistole 1 insbesondere über einen relativ langen Zeitraum.

Der Grundkörper 4 der Sprühpistole 1 ist insbesondere einstückig aus einem elektrisch isolierenden (polymeren) Material gebildet.

Obwohl in den Zeichnungen nicht dargestellt, kann in dem Pistolenlauf 3 der Sprühpistole 1 eine Elektrodenanordnung aufgenommen oder integriert sein, um bedarfsweise das zu versprühende Beschichtungsmaterial elektrostatisch aufzuladen. Hierzu kann im Inneren insbesondere des Pistolenlaufes 3 eine entsprechende Spannungsvervielfachungseinheit aufgenommen sein, welche mit der Elektrodenanordnung verbunden ist. Die Spannungsvervielfachungseinheit und die Elektrodenanordnung wirken zusammen, um ein elektrisches Feld zum elektrostatischen Aufladen des auf einen Gegenstand zu versprühenden Beschichtungsmaterials zu erzeugen.

Das zu versprühende Beschichtungsmaterial, insbesondere in einem Luftstrom mitgeführtes Beschichtungspulver, wird von einer in den Zeichnungen nicht gezeigten Pulverquelle zur Sprühpistole 1 geführt. Der Strom des in Luft mitgeführten Beschichtungspulvers wird von einer Beschichtungsmaterialzuführleitung durch einen am unteren Bereich des Griffteils 2 vorgesehen Adapter 7 in eine durch das Griffteil 2 laufende Beschichtungsmaterialleitung eingespeist.

Am unteren Endbereich des Griffteils 2 sind ferner Anschlüsse 9a für Druckluft sowie Anschlüsse 9b für elektrische Energie vorgesehen.

Die Rückseite des Grundkörpers der Sprühpistole 1 wird bei der in den Zeichnungen gezeigten Ausführungsform der erfindungsgemäßen Sprühpistole 1 über eine Heckschale 10 abgedeckt.

Hierbei ist vorgesehen, dass die Heckschale 10 lösbar und austauschbar auf die Rückseite des Grundkörpers der Sprühpistole 1 aufsteckbar ist, wobei im aufgesteckten Zustand die Heckschale 10 vorzugsweise durch eine einzige durch die Heckschale 10 geführte Schraube 30 am Grundkörper 4 der Sprühpistole 1 fixiert wird.

Eine weitere Schraube 31 kann optional vorgesehen sein, welche durch den unteren Endbereich des Grundkörpers des Pistolenlaufes 3 geeignet mit einer im Inneren der Heckschale 10 vorgesehen Schraubenaufnahme zusammenwirkt.

Die Heckschale 10 weist im Wesentlichen einen als Griffschale 11 ausgebildeten ersten Bereich sowie einen als Abdeckschale 12 ausgebildeten zweiten Bereich auf, wobei der als Griffschale 11 ausgebildete erste Bereich dazu dient, insbesondere rückseitig den Grundkörper 4 des Pistolenlaufes 3 der Sprühpistole 1 abzudecken. Der als Abdeckschale 12 ausgebildete zweite Bereich der Heckschale 10 dient zur rückseitigen Abdeckung eines hinteren Bereiches des Pistolenlaufes 3.

Am zweiten Bereich der Heckschale 10 ist ferner ein Verbindungselement 14 in Gestalt eines hakenförmigen Bereiches vorgesehen. Über dieses Verbindungselement 14 kann die Sprühpistole 1 in ihrem vollständig montierten Zustand lösbar beispielsweise mit einer Halterung verbunden werden.

Erfindungsgemäß ist insbesondere vorgesehen, dass die gesamte Heckschale 10 zusammen mit dem mindestens einen Verbindungselement 14 (hakenförmiger Bereich) als ein monolithisches Kunststoff-Bauteil, insbesondere Kunststoff-Spritzgussteil, ausgebildet ist.

Wie in den Zeichnungen angedeutet, kann die Heckschale 10 ferner einen Übergangsbereich 13 aufweisen, welcher den als Griffschale 11 ausgebildeten ersten Bereich mit dem als Abdeckschale 12 ausgebildeten zweiten Bereich verbindet. Dieser Übergangsbereich 13 ist ebenfalls (als Teil der gesamten Heckschale 10) monolithisch und einstückig mit der Griffschale 11 und der Abdeckschale 12 verbunden.

Der als Griffschale 11 ausgebildete erste Bereich ist im Querschnitt zumindest bereichsweise annähernd U- oder V-förmig und weist eine rückseitige Wandung und zwei daran einstückig angeformten Seitenwände auf. Hierbei ist insbesondere vorgesehen, dass die Außenflächen der rückseitigen Wandung und der daran angeformten Seitenwände des als Griffschale 11 ausgebildeten ersten Bereiches eine zur Erhöhung der Griffsicherheit angepasste Konfiguration aufweisen.

Insbesondere ist bei der in den Zeichnungen gezeigten exemplarischen Ausführungsform zur Erhöhung der Griffsicherheit eine an die Hand des Bedieners der Sprühpistole 1 angepasste, und zwar in ergonomischer Weise angepasste, Mehrkant-Wellenform vorgesehen.

Der Darstellung in FIG. 3 ist insbesondere zu entnehmen, dass bei der in den Zeichnungen dargestellten Ausführungsform in der rückseitigen Wandung des als Griffschale 11 ausgebildeten ersten Bereiches der Heckschale 10 eine Kabelzugentlastung 15 integriert ist.

Im Hinblick auf den als Abdeckschale 12 ausgebildeten zweiten Bereich der Heckschale 10 ist vorgesehen, dass dieser im Querschnitt zumindest bereichsweise annähernd U-förmig ist mit einer rückseitigen Wandung und zwei daran einstückig angeformten Seitenwänden. Darüber hinaus weist der als Abdeckschale 12 ausgebildete zweite Bereich eine dem als Griffschale 11 ausgebildeten ersten Bereich zumindest teil- oder bereichsweise gegenüberliegende obere Wandung auf, welche einstückig an der rückseitigen Wandung und den daran angeformten Seitenwänden des als Abdeckschale 12 ausgebildeten zweiten Bereiches angeformt ist. An dieser oberen Wandung ist das Verbindungselement 14 in Gestalt eines hakenförmigen Elementes einstückig ausgebildet.

Der isometrischen Ansicht beispielsweise gemäß FIG. 3 kann entnommen werden, dass bei der exemplarischen Ausführungsform in der rückseitigen Wandung des als Abdeckschale 12 ausgebildeten zweiten Bereiches eine insbesondere zurückversetzte Öffnung 16 für ein Bedienelement 5 der Sprühpistole 1 ausgebildet ist. Insbesondere ist diese Öffnung 16 ausgebildet, das Bedienelement 5 der Sprühpistole 1 in einer vertieften Weise aufzunehmen und einzubetten.

Ferner ist den Zeichnungen entnehmbar, dass in der Heckschale 10 und vorzugsweise in dem Material einer Seitenwand des als Abdeckschale 12 ausgebildeten zweiten Bereiches mindestens ein galvanisch leitendes Erdungselement 17 integriert ist. Das mindestens eine Erdungselement 17 dient dazu, eine Gegenelektrode der Sprühpistole zu erden bzw. auf ein Erdungspotential zu setzen. Hierzu kann im zusammengebauten Zustand der Sprühpistole 1 das in der Heckschale 10 integrierte Erdungselement 17 über einen Erdungsleiter, wie beispielsweise einen galvanisch leitenden Verbindungssteg, mit einer in der Nähe einer Aufladungselektrode der Sprühpistole angeordnete Gegenelektrode verbunden werden, um so die Gegenelektrode an ein elektrisches Potential anzuschließen, welches verschieden von dem elektrischen Potential ist, an welches die Aufladungselektrode angeschlossen ist. Auf diese Weise kann über die Gegenelektrode und das in der Heckschale integrierte Erdungselement 17 mindestens einen Teil der beim elektrischen Aufladen des Beschichtungspulvers erzeugten freien Ionen aufgenommen werden.

Vorzugsweise ist dabei das in der Heckschale integrierte Erdungselement 17 über eine insbesondere im Inneren des Handgriffes 2 der Sprühpistole 1 verlaufende elektrische Leitung mit der Erdung oder einem Potentialanschluss elektrisch leitend verbunden.

An dem vorderen Längsrand der Seitenwände der Heckschale 10 ist zumindest bereichsweise eine Zentrierung 18 in Gestalt einer Zentrierlasche vorgesehen, über welche ein insbesondere selbstständiges Ausrichten der Lage der Heckschale 10 relativ zu der Rückseite des Grundkörpers der Sprühpistole 1 bei der Montage der Heckschale 10 an der Rückseite des Grundkörpers ermöglicht wird.

Zusätzlich ist bei der in den Zeichnungen gezeigten Ausführungsform mindestens ein im Inneren der Heckschale 10 ausgebildetes Führungselement 21 vorgesehen, um eine Steckbewegung bei der Montage der Heckschale 10 an der Rückseite des Grundkörpers der Sprühpistole 1 zu vereinfachen.

Die Stirnflächen 19 des vorderen Längsrandes der Seitenwände der Heckschale 10 sind vorzugsweise abgestuft ausgeführt, um eine Art Labyrinthdichtung mit einem entsprechenden Bereich an der Rückseite des Grundkörpers der Sprühpistole 1 ausbilden zu können.

## Patentansprüche

1. Sprühpistole (1), insbesondere Pulver-Sprühpistole (1), welche ein Griffteil (2) und einen mit dem Griffteil (2) verbundenen Pistolenlauf (3) aufweist, wobei eine Heckschale (10) auf die Rückseite eines Grundkörpers (4) der Sprühpistole (1) aufgesteckt ist,
einen als Griffschale (11) ausgebildeten ersten Bereich und zur rückseitigen Abdeckung eines hinteren Bereiches des Pistolenlaufes (3) einen als Abdeckschale (12) ausgebildeten zweiten Bereich aufweist, wobei am zweiten Bereich der Heckschale (10) mindestens ein Verbindungselement (14) vorgesehen ist zum bedarfsweisen Ausbilden einer lösbaren Verbindung mit einem zumindest bereichsweise komplementär hierzu ausgebildeten Teil, wobei die gesamte Heckschale (10) zusammen mit dem mindestens einem Verbindungselement (14) als ein monolithisches Kunststoff-Bauteil, insbesondere Kunststoff-Spritzgussteil, ausgebildet ist, wobei der Pistolenlauf (3) der Sprühpistole (1) einen sich bis zu einer Düsenanordnung (6) erstreckenden vorderen Bereich (3a) sowie einen rückseitigen hinteren Bereich (3b) aufweist, wobei das Griffteil (2) zwischen dem vorderen und hinteren Bereich (3a, 3b) angeordnet ist, und zwar in einem Bereich, bei welchem das Griffteil (2) unterhalb des Schwerpunkts des gesamten Pistolenlaufes (3) angeordnet ist.

2. Sprühpistole (1) nach Anspruch 1,
wobei die Heckschale (10) einen den als Griffschale (11) ausgebildeten ersten Bereich mit dem als Abdeckschale (12) ausgebildeten zweiten Bereich verbindenden Übergangsbereich (13) aufweist.

3. Sprühpistole (1) nach Anspruch 1 oder 2,
wobei der als Griffschale (11) ausgebildete erste Bereich im Querschnitt zumindest bereichsweise annähernd U- oder V-förmig ist mit einer rückseitigen Wandung und zwei daran einstückig angeformten Seitenwänden.

4. Sprühpistole (1) nach Anspruch 3,
wobei die Außenflächen der rückseitigen Wandung und der daran angeformten Seitenwände des als Griffschale (11) ausgebildeten ersten Bereiches eine zur Erhöhung der Griffsicherheit angepasste Konfiguration, insbesondere Oberflächenkonfiguration aufweist, und insbesondere eine an die menschliche Hand angepasst Mehrkant-Wellenform aufweist.

5. Sprühpistole (1) nach Anspruch 3 oder 4,
wobei vorzugsweise in der rückseitigen Wandung des als Griffschale (11) ausgebildeten ersten Bereiches mindestens eine Kabelzugentlastung (15) integriert ist.

6. Sprühpistole (1) nach einem der Ansprüche 1 bis 5,
wobei der als Abdeckschale (12) ausgebildete zweite Bereich im Querschnitt zumindest bereichsweise annähernd U-förmig ist mit einer rückseitigen Wandung und zwei daran einstückig angeformten Seitenwänden.

7. Sprühpistole (1) nach Anspruch 6,
wobei der als Abdeckschale (12) ausgebildete zweite Bereiche ferner eine dem als Griffschale (11) ausgebildeten ersten Bereich zumindest teil- oder bereichsweise gegenüberliegende obere Wandung aufweist, welche einstückig an der rückseitigen Wandung und den daran angeformten Seitenwänden des als Abdeckschale (12) ausgebildeten zweiten Bereiches angeformt ist.

8. Sprühpistole (1) nach Anspruch 7,
wobei das mindestens eine Verbindungselement (14) einstückig an der oberen Wandung angeformt ist und vorzugsweise als ein haken- oder ösenförmiges Element ausgebildet ist.

9. Sprühpistole (1) nach einem der Ansprüche 6 bis 8,
wobei in der rückseitigen Wandung des als Abdeckschale (12) ausgebildeten zweiten Bereiches mindestens eine insbesondere rückversetzte Öffnung (16) für mindestens ein Bedienelement und/oder Anzeigeelement (5) der Sprühpistole (1) vorgesehen ist, wobei die mindestens eine Öffnung (16) ausgebildet ist, das mindestens eine Bedienelement und/oder Anzeigeelement (5) insbesondere in einer vertieften Weise aufzunehmen und/oder einzubetten.

10. Sprühpistole (1) nach einem der Ansprüche 6 bis 9,
wobei in der Heckschale (10) und vorzugsweise in einer Seitenwand des als Abdeckschale (12) ausgebildeten zweiten Bereiches mindestens eine Aufnahme für einen Schalter und vorzugsweise ein relativ zu der Heckschale (10) beweglich angeformtes Element zum Betätigen eines Schalters ausgebildet ist.

11. Sprühpistole (1) nach einem der Ansprüche 6 bis 10,
wobei in der Heckschale (10) und vorzugsweise in dem Material einer Seitenwand des als Abdeckschale (12) ausgebildeten zweiten Bereiches mindestens ein galvanisch leitendes Erdungselement (17) integriert ist.

12. Sprühpistole (1) nach einem der Ansprüche 1 bis 11,
wobei an dem vorderen Längsrand der Seitenwände der Heckschale (10) zumindest bereichsweise eine Zentrierung (18), insbesondere in Gestalt mindestens einer Zentrierlasche oder dergleichen, vorgesehen ist zum insbesondere selbstständigen Ausrichten der Lage der Heckschale (10) relativ zu der Rückseite des Grundkörpers (4) der Sprühpistole (1) bei der Montage der Heckschale (10) an der Rückseite des Grundkörpers (4).

13. Sprühpistole (1) nach einem der Ansprüche 1 bis 12,
wobei an dem vorderen Längsrand der Seitenwände der Heckschale (10), und insbesondere an der Stirnfläche des vorderen Längsrandes der Seitenwände der Heckschale (10) zumindest bereichsweise ein abgestufter Bereich (19) vorgesehen ist, wobei die Stirnflächen insbesondere komplementär zu einem entsprechenden Bereich an der Rückseite des Grundkörpers (4) der Sprühpistole (1) ausgebildet sind.

14. Sprühpistole (1) nach einem der Ansprüche 1 bis 13,
wobei in der Heckschale (10) mindestens eine und vorzugsweise genau eine einzige Öffnung (20) zur Aufnahme einer Schraube (30) ausgebildet ist zum bedarfsweise lösbaren Fixieren der Heckschale (10) an dem Grundkörper (4) der Sprühpistole (1).

15. Sprühpistole (1) nach einem der Ansprüche 1 bis 14,
wobei die gesamte Heckschale (10) zusammen mit den mindestens einem Verbindungselement (14) als ein monolithisches Bauteil aus einem antistatischen Kunststoffmaterial, insbesondere Polyamid-12, ausgebildet ist.

## Claims

1. A spray gun (1), in particular powder spray gun (1), comprising a handle member (2) and a gun barrel (3) connected to the handle member (2), wherein a rear casing (10) is attached to the rear side of a base body (4) of the spray gun (1),
a first region designed as a handle casing (11) and a second region designed as a cover casing (12) for the rear-side covering of a rear region of the gun barrel (3), wherein at least one connection element (14) is provided on the second region of the rear casing (10) for forming a detachable connection as needed to a component of at least partially complementary design thereto, wherein the entire rear casing (10) together with the at least one connection element (14) is formed as a monolithic plastic component, particularly a plastic injection-molded part, wherein the gun barrel (3) of the spray gun (1) comprises a front region (3a) extending to a nozzle assembly (6) as well as a rear-side rear region (3b), wherein the handle member (2) is arranged between the front and rear region (3a, 3b), and specifically in a region in which the handle member (2) is located beneath the center of mass of the gun barrel (3) as a whole.

2. The spray gun (1) according to claim 1,
wherein the rear casing (10) comprises a transition region (13) connecting the first region designed as a handle casing (11) to the second region designed as a cover casing (12).

3. The spray gun (1) according to claim 1 or 2,
wherein the first region designed as a handle casing (11) is at least in part of approximate U or V shape in cross section with a rear-side wall and two side walls integrally formed thereon.

4. The spray gun (1) according to claim 3,
wherein the outer surfaces of the rear-side wall and the side walls formed thereon of the first region designed as handle casing (11) exhibit a configuration, in particular a surface configuration, adapted to increasing secure grip, and that particularly in the form of a multi-edged shaft adapted to the human hand.

5. The spray gun (1) according to claim 3 or 4,
wherein at least one cable strain relief (15) is integrated into the rear-side wall of the first region designed as a handle casing (11).

6. The spray gun (1) according to one of claims 1 to 5,
wherein the second region designed as a cover casing (12) is at least in part of approximate U shape in cross section with a rear-side wall and two side walls integrally formed thereon.

7. The spray gun (1) according to claim 6,
wherein the second region designed as a cover casing (12) further comprises an upper wall integrally formed on the rear-side wall and the side walls formed thereon of the second region designed as a cover casing (12) with at least sections or parts thereof disposed opposite the first region designed as a handle casing (11).

8. The spray gun (1) according to claim 7,
wherein the at least one connection element (14) is integrally formed on the upper wall and is preferably designed as a hook-shaped or eyeletshaped element.

9. The spray gun (1) according to one of claims 6 to 8,
wherein at least one in particular recessed opening (16) for at least one control element and/or display element (5) of the spray gun (1) is provided in the rear-side wall of the second region designed as a cover casing (12), wherein the at least one opening (16) is designed to accommodate and/or embed the at least one control element and/or display element (5), particularly in a recessed manner.

10. The spray gun (1) according to one of claims 6 to 9,
wherein at least one seating for a switch and preferably an integrally formed element which is movable relative to the rear casing (10) for actuating the switch is formed in the rear casing (10), and preferably in a side wall of the second region designed as a cover casing (11).

11. The spray gun (1) according to one of claims 6 to 10,
wherein at least one galvanically conductive grounding element (17) is integrated into the rear casing (10) and preferably into the material of a side wall of the second region designed as a cover casing (12).

12. The spray gun (1) according to one of claims 1 to 11,
wherein a centering device (18), particularly in the form of at least one centering tab or the like, is provided at least in part of the front longitudinal edge area of the side walls of the rear casing (10) for the positional aligning, in particular self-aligning, of the rear casing (10) relative to the rear side of the base body (4) of the spray gun (1) when the rear casing (10) is mounted on the rear side of the base body (4).

13. The spray gun (1) according to one of claims 1 to 12,
wherein a graded region (19) is provided at least in part of the front longitudinal edge of the side walls of the rear casing (10), and in particular on the frontal area of the front longitudinal edge of the side walls of the rear casing (10), wherein the frontal areas are in particular formed complementary to a corresponding region on the rear side of the base body (4) of the spray gun (1).

14. The spray gun (1) according to one of claims 1 to 13,
wherein at least one and preferably exactly one opening (20) is formed in the rear casing (10) for accommodating a screw (30) for the detachable fixing of the rear casing (10) to the base body (4) of the spray gun (1).

15. The spray gun (1) according to one of claims 1 to 14,
wherein the entire rear casing (10) together with the at least one connection element (14) is formed as a monolithic component made of an anti-static plastic material, particularly polyamide 12.

## Revendications

1. Pistolet de pulvérisation (1), en particulier un pistolet de pulvérisation de poudre (1), comportant
une partie de poignée (2) et un canon de pistolet (3) relié à la partie de poignée (2), une coque arrière (10) étant emboîtée sur la face arrière d'un corps de base (4) du pistolet de pulvérisation (1),
une première zone réalisée sous forme de coque de poignée (11) et, pour recouvrir du côté arrière une zone arrière du canon de pistolet (3), une deuxième zone réalisée sous forme de coque de recouvrement (12),
au moins un élément de liaison (14) étant prévu sur la deuxième zone de la coque arrière (10) pour établir, en cas de besoin, une liaison amovible avec une partie réalisée de façon au moins localement complémentaire, l'ensemble de la coque arrière (10) étant réalisé, conjointement avec ledit au moins un élément de liaison (14), sous la forme d'un composant monolithique en matière plastique, en particulier sous la forme d'un composant en matière plastique moulée par injection,
le canon de pistolet (3) du pistolet de pulvérisation (1) présentant une zone avant (3a), s'étendant jusqu'à un ensemble de buse (6), ainsi qu'une zone arrière (3b) du côté arrière,
la partie de poignée (2) étant disposée entre les zones avant et arrière (3a, 3b), à savoir dans une zone dans laquelle la partie de poignée (2) est disposée au-dessous du barycentre de l'ensemble du canon de pistolet (3).

2. Pistolet de pulvérisation (1) selon la revendication 1,
dans lequel la coque arrière (10) présente une zone de transition (13) reliant la première zone, réalisée sous forme de coque de poignée (11), à la deuxième zone, réalisée sous forme de coque de recouvrement (12).

3. Pistolet de pulvérisation (1) selon la revendication 1 ou 2,
dans lequel la première zone, réalisée sous forme de coque de poignée (11), est en section transversale au moins localement approximativement en forme de U ou de V, ayant une paroi arrière et deux parois latérales conformées d'un seul tenant sur cette dernière.

4. Pistolet de pulvérisation (1) selon la revendication 3,
dans lequel les surfaces extérieures de la paroi arrière et des parois latérales, conformées sur cette dernière, de la première zone réalisée sous forme de coque de poignée (11) présentent une configuration, en particulier une configuration de surface, adaptée pour augmenter la sécurité de préhension, et présentent en particulier une forme ondulée polygonale adaptée à la main humaine.

5. Pistolet de pulvérisation (1) selon la revendication 3 ou 4,
dans lequel, de préférence, au moins une décharge de traction de câble (15) est intégrée dans la paroi arrière de la première zone réalisée sous forme de coque de poignée (11).

6. Pistolet de pulvérisation (1) selon l'une des revendications 1 à 5,
dans lequel la deuxième zone réalisée sous forme de coque de recouvrement (12) est en section transversale au moins localement approximativement en forme de U, ayant une paroi arrière et deux parois latérales conformées d'un seul tenant sur celle-ci.

7. Pistolet de pulvérisation (1) selon la revendication 6,
dans lequel la deuxième zone réalisée sous forme de coque de recouvrement (12) présente en outre une paroi supérieure opposée au moins partiellement ou localement à la première zone réalisée sous forme de coque de poignée (11), laquelle paroi supérieure est formée d'un seul tenant sur la paroi arrière et sur les parois latérales, conformées sur celle-ci, de la deuxième zone réalisée sous forme de coque de recouvrement (12).

8. Pistolet de pulvérisation (1) selon la revendication 7,
dans lequel ledit au moins un élément de liaison (14) est conformé d'un seul tenant sur la paroi supérieure et est réalisé de préférence comme un élément en forme de crochet ou d'oeillet.

9. Pistolet de pulvérisation (1) selon l'une des revendications 6 à 8,
dans lequel au moins une ouverture (16), en particulier en retrait, pour au moins un élément de commande et/ou un élément d'affichage (5) du pistolet de pulvérisation (1) est ménagée dans la paroi arrière de la deuxième zone réalisée sous forme de coque de recouvrement (12), ladite au moins une ouverture (16) étant conçue pour recevoir et/ou encastrer ledit au moins un élément de commande et/ou élément d'affichage (5), en particulier de façon renfoncée.

10. Pistolet de pulvérisation (1) selon l'une des revendications 6 à 9,
dans lequel, dans la coque arrière (10) et de préférence dans une paroi latérale de la deuxième zone réalisée sous forme de coque de recouvrement (12), il est prévu au moins un logement pour un interrupteur et, de préférence, un élément conformé de manière mobile par rapport à la coque arrière (10), destiné à actionner un interrupteur.

11. Pistolet de pulvérisation (1) selon l'une des revendications 6 à 10,
dans lequel au moins un élément de mise à la terre (17) galvaniquement conducteur est intégré dans la coque arrière (10) et, de préférence, dans le matériau d'une paroi latérale de la deuxième zone réalisée sous forme de coque de recouvrement (12).

12. Pistolet de pulvérisation (1) selon l'une des revendications 1 à 11,
dans lequel un centrage (18), en particulier sous la forme d'au moins une patte de centrage ou similaire, est prévu au moins localement sur le bord longitudinal avant des parois latérales de la coque arrière (10), pour aligner en particulier de manière autonome la position de la coque arrière (10) par rapport à la face arrière du corps de base (4) du pistolet de pulvérisation (1), lors du montage de la coque arrière (10) sur la face arrière du corps de base (4).

13. Pistolet de pulvérisation (1) selon l'une des revendications 1 à 12,
dans lequel une zone étagée (19) est prévue au moins localement sur le bord longitudinal avant des parois latérales de la coque arrière (10), et en particulier sur la surface frontale du bord longitudinal avant des parois latérales de la coque arrière (10), les surfaces frontales étant en particulier réalisées de façon complémentaire à une zone correspondante sur la face arrière du corps de base (4) du pistolet de pulvérisation (1).

14. Pistolet de pulvérisation (1) selon l'une des revendications 1 à 13,
dans lequel au moins une et de préférence exactement une seule ouverture (20), destinée à recevoir une vis (30), est ménagée dans la coque arrière (10), pour la fixation amovible, si nécessaire, de la coque arrière (10) sur le corps de base (4) du pistolet de pulvérisation (1).

15. Pistolet de pulvérisation (1) selon l'une des revendications 1 à 14,
dans lequel l'ensemble de la coque arrière (10), conjointement avec ledit au moins un élément de liaison (14), est réalisé sous la forme d'un composant monolithique en une matière plastique antistatique, en particulier en polyamide 12.
